# EUROPÄISCHE PATENTSCHRIFT

(11) **EP 0 722 284 B1**
(45) Veröffentlichungstag und Bekanntmachung des Hinweises auf die Patenterteilung: **16.07.1997**
(21) Anmeldenummer: 94926933.6
(22) Anmeldetag: 12.09.1994
(51) Int. Cl.: A47C 27/08, F04B 45/02

(54) **AUFZUPUMPENDER GEGENSTAND, INSBESONDERE LUFTMATRATZE MIT EINEM ALS PUMPE WIRKENDEN TEIL UND EINEM DURCH DIE PUMPE AUFZUPUMPENDEN TEIL**
INFLATABLE ARTICLE, IN PARTICULAR AN AIR MATTRESS, WITH A PART WHICH ACTS AS A PUMP AND A PART WHICH IS PUMPED UP BY THE PUMP
ARTICLE GONFLABLE, NOTAMMENT MATELAS PNEUMATIQUE, POURVU D'UNE PARTIE SERVANT DE POMPE ET D'UNE PARTIE A GONFLER A L'AIDE DE LA POMPE

(30) Priorität: 05.10.1993 DE 9315105 U
(43) Veröffentlichungstag der Anmeldung: 24.07.1996
(73) Patentinhaber: Graf, Josef, D-83112 Frasdorf (DE)
(72) Erfinder: Graf, Josef, D-83112 Frasdorf (DE)
(74) Vertreter: Rost, Jürgen, Dipl.-Ing.
(86) Internationale Anmeldenummer: EP9403040
(87) Internationale Veröffentlichungsnummer: WO9509552

(56) Entgegenhaltungen:
- DE-U- 9 308 870
- US-A- 3 133 696

## Beschreibung

Die Erfindung betrifft einen aufzupumpenden Gegenstand mit den im Oberbegriff des Anspruchs 1 angegebenen Merkmalen.

Ein derartiger Gegenstand ist dem DE-GU-93 08 870 als bekannt zu entnehmen. Dort ist zum Beispiel der Pumpteil als Teil des Kopfteils einer Luftmatratze ausgebildet. Die zur Abtrennung von Pumpteil und aufzupumpendem Teil erforderliche Trennwand beult sich beim Pumpvorgang abwechselnd nach der einen oder anderen Seite aus, denn es entsteht abwechselnd ein Überdruck auf der einen oder auf der anderen Seite der Trennwand. So ist die Trennwand zu Beginn des Zusammendrückens des Pumpteils nach innen gewölbt, wodurch ein Teil des Pumpraums verloren geht, denn es muß die Trennwand erst nach außen ausgebeult werden, bevor die Luft durch das Einweg-Auslaßventil in den aufzupumpenden Teil strömt.

Aus der DE-A-22 50 154 ist ein aufblasbarer Hohlkörper bekannt, bei dem ein in den Innenraum des Hohlkörpers eingebauter Blasebalg verwendet wird. Dieser Blasebalg ist durch Zellenwände versteift, die den Blasebalg mit der Hohlkörperhülle verbinden. Die Wiederaufrichtung des Balgs nach dem Zusammendrücken erfolgt durch die Eigenelastizität des Balgs, d.h. der Balg muß verhältnismäßig stabil ausgebildet sein.

Der Erfindung liegt die Aufgabe zu Grunde, den aufzupumpenden Gegenstand gemäß dem Oberbegriff des Anspruchs 1 dahingehend weiter auszubilden, daß möglichst wenig Pumpraum verloren geht.

Die Lösung dieser Aufgabe wird mit den im Anspruch 1 angegebenen Merkmalen erreicht.

Erfindungsgemäß ist der Pumpteil vom aufzupumpenden Teil durch Folienwände abgetrennt, die in ihrer Grundposition durch auf Zug beanspruchte Elemente gehalten sind, nämlich außen durch Zuglaschen und innen durch Steglaschen und Haltestege. Ein wechselseitiges Ausbeulen der Folienwände ist damit im wesentlichen ausgeschlossen, so daß Pumpraum nicht verloren geht. Durch die Ausbildung des Pumpteils als gewissermaßen eigenständiges Aggregat wird darüber hinaus erreicht, daß der Pumpteil unabhängig von der Struktur des aufzupumpenden Gegenstandes eingesetzt werden kann. Außerdem kann der für die Aufnahme des Treibmaterials benutzte Raum sehr klein gehalten werden, so daß an Treibmaterial gespart wird.

Weitere Ausführungsformen des Gegenstandes des Anspruchs 1 sind in den Unteransprüchen beschrieben.

So ist es vorteilhaft, quer zu den Steglaschen und zum Haltesteg gelochte Trennwände einzusetzen, welche ihrerseits eine zugfeste Verbindung zwischen einander gegenüberliegenden Folienwänden herstellen und damit dafür sorgen, daß die Folienwände nicht nach außen ausbeulen können.

Die Löcher in den gelochten Trennwänden haben dieselbe Abmessung wie die Einlaßöffnung, damit das gestückelte Treibmaterial durch die Einlaßöffnung und durch die Löcher nachträglich in die das Treibmaterial aufnehmenden Kammern eingebracht werden kann.

Durch die Bemessungsangabe im Anspruch 4 wird erreicht, daß sich beim aufgepumpten Gegenstand der Pumpteil äußerlich nicht in Form von Einkerbungen abzeichnen kann, denn die gegenüberliegenden Außenhäute miteinander verbindenden Wände sind beim aufgepumpten Gegenstand nie straff gespannt.

Im folgenden wird die Erfindung an Hand eines in der Zeichnung dargestellten Ausführungsbeispiels näher erläutert. Es zeigt:
- Fig. 1: einen Querschnitt durch den aufzupumpenden Gegenstand, insbesondere durch den Pumpteil, gemäß Schnittlinie B-B in Fig. 2;
- Fig. 2: einen Schnitt durch den Pumpteil gemäß Schnittlinie A-A in Fig. 1;
- Fig. 3: eine Teilansicht einer gelochten Trennwand.
- Fig. 4: eine der Fig. 2 entsprechende Darstellung des in den aufzupumpenden Gegenstand eingebauten Pumpteils.

Der aufzupumpende Gegenstand, den man sich als Luftmatratze vorstellen kann, besteht aus einem Pumpteil 2 und einem aufzupumpendem Teil 1. Die Außenhäute 1a sind durch Stege 1b miteinander zugfest verbunden.

In einem durch die Stege 1b begrenzten Feld ist der Pumpteil 2 eingebaut. Dieser Pumpteil 2 hat in der Draufsicht (Fig. 2) die Grundform eines Rechtecks und ist durch luftdichte Folienwände 3 vom aufzupumpenden Teil getrennt.

In einer der Folienwände 3 befindet sich ein Einweg-Auslaßventil in Form eines Folienventils 9. Durch dieses Folienventil 9 kann die Luft vom Pumpteil 2 in den aufzupumpenden Teil 1 übertreten.

In einer mit der Richtung des Folienventils 9 übereinstimmenden Richtung sind zwei parallel zueinander verlaufende gelochte Trennwände 6 angeordnet, die oben und unten mit den Außenhäuten 1a und seitlich mit einander gegenüberliegenden Folienwänden 3 verbunden sind, wobei diese Verbindung nicht luftdicht sein muß. Die gelochten Trennwände 6 begrenzen zwischen den Räumen für die Aufnahme des Treibmaterials 11 eine Luftkammer, die über die Einlaßöffnung 8 mit der Außenluft und über das Folienventil 9 mit dem aufzupumpenden Teil 1 in Verbindung steht. Das Treibmaterial 11 besteht aus gestückeltem Kunststoffschaum, wobei die Stücke nach dem Herstellen der Matratze durch die Einlaßöffnung 8 und die Löcher 7 in ihre Aufnahmekammern eingebracht werden. Als Treibmaterial kann jedes Material verwendet werden, das mechanisch zusammendrückbar ist, bei Luftzutritt aber sein Volumen vergrößert.

An der Außenseite der Folienwände 3 sind schräg verlaufende Zuglaschen 4 befestigt, welche mit ihrem anderen Ende an der Innenseite der Außenhäute 1a festgelegt sind. Durch diese Zuglaschen 4 wird ein Ausbeulen der Folienwände 3 nach innen weitgehend verhindert.

Zwischen einer Folienwand 3 und einer gelochten Trennwand 6 befinden sich innerhalb der für die Aufnahme des Treibmaterials 11 bestimmten Räume Steglaschen 5, die eine zugfeste Verbindung zwischen Folienwand 3 und gelochter Trennwand 6 herstellen. Die Steglaschen 5 nehmen nur einen Teil des Querschnitts dieser Räume ein, damit sich das Treibmaterial 11 gut verteilen kann.

Zwischen den gelochten Trennwänden 6 verlaufen Haltestege 10, die übereinander und in einer anderen Ebene als die Steglaschen 5 angeordnet sind. Durch die Haltestege 10 und durch die Steglaschen 5 werden zwischen den Folienwänden 3 auftretende Zugkräfte übertragen.

Die Folienwände 3 sind somit in beiden Richtungen durch Zugglieder in ihrer Grundposition festgelegt. Die Zuglaschen 4 haben dabei noch die zusätzliche Funktion, daß beim Füllen des aufzupumpenden Teils 1 die Folienwände 3 mitgezogen und aufgerichtet werden. Dies ist insbesondere dann von Bedeutung, wenn die Aufnahmekammern nicht ganz mit dem Treibmaterial 11 gefüllt sind.

Die Löcher 7 in den gelochten Trennwänden 6 sind von etwa gleicher Dimension wie die Einlaßöffnung 8. Das hat den Vorteil, daß kleinstückiges Treibmaterial 11 unter leichtem Zusammendrücken durch die Einlaßöffnung 8 und durch die Löcher 7 in die Aufnahmekammern gebracht werden kann. In den Aufnahmekammern dehnt sich das Treibmaterial 11 wieder aus und kann durch die Löcher 7 nicht austreten. Die Löcher 7 müssen auch deswegen genügend groß sein, um immer einen ausreichenden Luftdurchtritt in beiden Richtungen durch die gelochten Trennwände 6 zu gewährleisten.

Die Folienwände 3 und die gelochten Trennwände 6 sind in Richtung ihrer Erstreckung zwischen den Außenhäuten 1a so bemessen, daß ihre Höhe größer ist als der größte Abstand der Außenhäute 1a im Bereich der genannten Wände bei aufgepumpter Matratze. Dadurch wird verhindert, daß sich der Pumpteil außen in Form von Einkerbungen abzeichnet.

Im Bereich des Folienventils 9 befindet sich in der Folienwand 3 eine kleine Öffnung 12, die eine geringe Rückströmung der Luft vom aufzupumpenden Teil 1 in den Pumpteil 2 ermöglicht.

Das Einbringen des Treibmaterials 11 in die für dessen Aufnahme vorgesehenen Räume kann durch ein Befüllungsrohr erfolgen, in welchem die Stücke des Treibmaterials 11 zusammengedrückt durchgepreßt werden.

Das Treibmaterial 11 kann die Form von balkenartigen Stücken haben, wobei diese Balken von Schicht zu Schicht senkrecht zueinander verlaufen und einen Stapel mit großen Freiräumen bilden. In diesem Fall kann auf die gelochten Trennwände verzichtet werden. An ihre Stelle treten auch hier gegenüberliegende Folienwände 3 zugfest miteinander verbindende Steglaschen.

Die Folienwände 3 können bei entsprechender Struktur der Matratze zugleich die Funktion von zwischen den Außenhäuten 1a verlaufenden Stegen, z.B. eines Rundstegs, haben. In diesem Fall sind die Folienwände 3 bei aufgepumpter Matratze straff gespannt.

Das Aufpumpen und Entleeren des aufzupumpenden Gegenstands wird am Beispiel einer Luftmatratze im folgenden näher erläutert:

Es sei davon ausgegangen, daß die Luftmatratze für das Zusammenlegen, zum Beispiel für Transportzwecke, zusammengedrückt ist und die Einlaßöffnung 8 sowie die nicht dargestellte Auslaßöffnung verschlossen sind.

Die Luftmatratze wird zunächst ausgerollt. Öffnet man jetzt die Einlaßöffnung 8, dann kann durch diese Öffnung Luft in den Innenraum des Pumpteils 2 eintreten. Bei Zutritt von Luft nimmt das im Pumpteil 2 untergebrachte Treibmaterial 11 an Volumen zu, bis der Pumpteil eini germaßen mit Luft gefüllt ist. Jetzt wird zum Beispiel durch den Fuß des Benutzers der Pumpteil 2 zusammengedrückt, wobei der Fuß die Einlaßöffnung 8 verschließt. Es wird jetzt Luft durch das Folienventil 9 in den aufzupumpenden Teil 1 gedrückt. Dieser Pumpvorgang wiederholt sich so lange, bis der aufzupumpende Teil 1 etwas mehr, als im Endergebnis erwünscht ist, aufgeblasen ist. Wird dann mit dem Pumpen aufgehört und die Einlaßöffnung 8 verschlossen, dann fließt ein Teil der Luft über die kleine Öffnung 12 in den Pumpteil 2 zurück, bis in dem vom Pumpteil 2 und dem aufzupumpenden Teil 1 gebildeten geschlossenen System der gleiche Druck herrscht. Die Matratze ist damit gebrauchsfertig.

Zum Entleeren der Luftmatratze wird die Auslaßöffnung geöffnet. Durch Zusammenrollen der Luftmatratze vom Pumpteil 2 aus wird dann die Luft sowohl aus dem Pumpteil 2 als auch aus dem aufzupumpenden Teil 1 entfernt, indem sie über die Auslaßöffnung austritt. In diesem Zustand ist die Luftmatratze zusammengelegt und kann ohne weiteres transportiert werden. Der beschriebene Zyklus kann von Neuem beginnen.

## Patentansprüche

1. Aufzupumpender Gegenstand, insbesondere Luftmatratze, mit einem als Pumpe wirkenden Teil und einem durch die Pumpe aufzupumpenden Teil mit folgenden Merkmalen:
der Pumpteil weist eine verschließbare Einlaßöffnung (8) auf und ist über ein Folienventil (9) an den aufzupumpenden Teil (1) angeschlossen;
im Pumpteil (2) ist ein aus offenzelligem Kunststoff-Schaummaterial auch in Form von Abfällen bestehendes Treibmaterial (11) untergebracht;
durch eine kleine Öffnung (12) wird eine geringe Rückströmung der Luft von dem aufzupumpenden Teil (1) in den Pumpteil (2) ermöglicht;
in dem aufzupumpenden Teil (1) ist eine verschließbare Auslaß öffnung angeordnet;
zwischen Pumpteil (2) und aufzupumpendem Teil (1) sind Folienwände (3) angeordnet, welche zwischen gegenüberliegenden Außenhäuten (1a) eingesetzt sind;
**gekennzeichnet** durch folgende Merkmale:
an der Außenseite der Folienwände (3) sind schräg zur Innenseite der Außenhäute (1a) verlaufende und dort befestigte Zuglaschen (4) angeordnet;
die Innenseiten gegenüberliegender Folienwände (3) sind durch Steglaschen (5) und Haltestege (10) miteinander verbunden.

2. Gegenstand nach Anspruch 1, dadurch gekennzeichnet, daß quer zu den Steglaschen (5) und Haltestegen (10) zwischen den Außenhäuten (1a) gelochte Trennwände (6) eingesetzt sind, die gegenüberliegende Folienwände (3) miteinander verbinden und zwischen sich einen Raum einschließen, der mit der Einlaßöffnung (8) und mit dem Folienventil (9) in Verbindung steht.

3. Gegenstand nach Anspruch 2, dadurch gekennzeichnet, daß die Löcher (7) in den gelochten Trennwänden (6) dieselbe Abmessung haben wie die Einlaßöffnung (8).

4. Gegenstand nach Anspruch 2 oder 3, dadurch gekennzeichnet, daß die Folienwände (3) und die gelochten Trennwände (6) so bemessen sind, daß ihre Höhe größer ist als der größte Abstand der Außenhäute (1a) beim aufgepumpten Gegenstand.

## Claims

1. Inflatable article, more especially an air mattress, having a section acting as a pump and a section to be inflated by the pump, having the following features:
the pump section comprises a closable inlet aperture (8) and communicates with the inflatable section (1) via a film valve (9);
a propellant material (11), formed from open-celled expanded plastics material, even in the form of waste, is accommodated in the pump section (2);
a small back-flow of the air is permitted from the inflatable section (1) into the pump section (2) through a small aperture (12);
a closable outlet aperture is disposed in the inflatable section (1); and
film walls (3), which are inserted between oppositely situated outer skins (1a), are disposed between pump section (2) and inflatable section (1);
**characterized by** the following features:
tension logs (4), which extend inclinedly relative to the inner surface of the outer skins (1a) and are secured there, are disposed on the outer surface of the film walls (3); and
the inner surfaces of oppositely situated film walls (3) are inter-connected by web lugs (5) and retaining webs (10).

2. Article according to claim 1, characterized in that perforated dividing walls (6), which interconnect oppositely situated film walls (3) and enclose therebetween an area which communicates with the inlet aperture (8) and the film valve (9), are inserted transversely relative to the web lugs (5) and retaining webs (10) between the outer skins.

3. Article according to claim 2, characterized in that the perforations (7) in the perforated dividing walls (6) have the same dimension as the inlet aperture (8).

4. Article according to claim 2 or 3, characterized in that the film walls (3) and the perforated dividing walls (6) are so dimensioned that their height is greater than the greatest spacing between the outer skins (1a) when the article is inflated.

## Revendications

1. Objet gonflable, en particulier matelas pneumatique, ayant une partie agissant comme pompe et une partie à gonfler par la pompe avec les caractéristiques suivantes :
la partie servant de pompe comprend une ouverture d'entrée (8) obturable et reliée par une soupape à membrane (9) à la partie gonflable (1) ;
dans la partie servant de pompe (2) est localisé un matériau gonflant (11) consistant en un matériau en mousse plastique à cellules ouvertes qui peut être aussi en forme de déchets ;
un petit courant de retour de l'air de la partie à gonfler (1) vers la partie servant de pompe (2) est possible par une petite ouverture (12) ;
une ouverture de sortie obturable est disposée dans la partie à gonfler (1) ;
des parois en feuilles (3) insérées entre des peaux extérieures (1a) opposées sont disposées entre la partie servant de pompe (2) et la partie à gonfler (1) ;
caractérisé par les caractéristiques suivantes :
des attaches de traction (4) sont disposées et fixées sur le côté extérieur des parois en feuilles (3) d'une façon oblique par rapport au côté intérieur des peaux extérieures (1a) ;
les côtés intérieurs opposés des parois en feuilles (3) opposés sont reliés les uns avec les autres par des attaches à traverses (5) et des traverses de retenue (10).

2. Objet selon la revendication 1, caractérisé en ce que des parois de séparation (6) perforées sont insérées entre les peaux extérieures (1a) et en travers des attaches de traverses (5) et des traverses de retenue (10), les parois de séparation (6) perforées reliant les parois de feuilles (3) opposées et incluant entre elles un espace relié à l'ouverture d'entrée (8) et à la soupape à membrane (9).

3. Objet selon la revendication 2, caractérisé en ce que les perforations (7) dans les parois de séparation perforées (6) ont les mêmes dimensions que l'ouverture d'entrée (8).

4. Objet selon la revendication 2 ou 3, caractérisé en se que les parois en feuilles (3) et les parois de séparation perforées (6) ont des dimensions telles que leur hauteur est supérieure à la distance la plus grande entre les parois extérieures (1a) à l'état gonflé de l'objet.
